# FASCICULE DE BREVET EUROPEEN

(11) **EP 2 874 244 B1**
(45) Date de publication et mention de la délivrance du brevet: **19.07.2017**
(21) Numéro de dépôt: 14193337.4
(22) Date de dépôt: 14.11.2014
(51) Int. Cl.: H01R 13/645, H01R 27/00

(54) **Connecteur électrique à codage modulable**
Elektrischer Anschluss mit modulierbarer Kodierung
Electrical connector with modular coding

(30) Priorité: 14.11.2013 FR 1361144
(43) Date de publication de la demande: 20.05.2015
(73) Titulaire: Hypertac S.A., 76410 Saint-Aubin-les-Elbeuf (FR)
(72) Inventeur: Martin, Yvan, 76500 Elbeuf (FR); Cure, Damien, 27310 Flancourt Catelon (FR)
(74) Mandataire: Lavoix

(56) Documents cités:
- DE-A1- 4 420 984
- DE-A1-102011 051 567
- FR-A1- 2 587 145

## Description

La présente invention concerne un connecteur électrique, notamment pour une prise électrique, comprenant un dispositif détrompeur modulable.

Une prise électrique comprend généralement un premier connecteur électrique, formant une embase, et un second connecteur électrique, formant une fiche, destinés à être rapprochés l'un de l'autre le long d'une direction d'enfichage jusqu'à être enfichés, pour ainsi réaliser une connexion électrique.

Il est connu d'utiliser des dispositifs détrompeurs, également appelés dispositifs de codage, permettant d'éviter à un utilisateur de connecter une fiche et une embase incompatibles entre elles, ou bien compatibles entre elles mais reliées à deux appareils électriques incompatibles entre eux.

A cet effet, un dispositif détrompeur comprend généralement au moins un premier élément détrompeur fixé sur la fiche, et au moins un second élément détrompeur fixé sur l'embase et destiné à coopérer avec le premier élément détrompeur. On assure ainsi que, parmi une série de fiches et d'embases disponibles pour un utilisateur et d'aspect semblable, uniquement certaines fiches et certaines embases présélectionnées, et dites « complémentaires », puissent être effectivement connectées les unes aux autres.

Dans de tels dispositifs détrompeurs connus, les éléments détrompeurs sont portés à demeure sur les connecteurs électriques, ce qui impose à un opérateur réalisant des circuits électriques d'effectuer une gestion de l'approvisionnement de connecteurs munis de différents dispositifs détrompeurs, dits « connecteurs codés ». En outre, le fabricant de connecteurs doit prévoir la réalisation d'une multitude de connecteurs électriques comportant des éléments détrompeurs agencés différemment.

On connait également dans l'état de la technique, notamment d'après DE 44 20 984, un connecteur similaire à celui du préambule de la revendication 1.

L'invention a notamment pour but de remédier aux inconvénients précités, en fournissant un connecteur électrique comprenant un dispositif détrompeur modulable.

A cet effet, l'invention a notamment pour objet un connecteur selon la revendication 1.

Un ou plusieurs éléments détrompeurs peuvent être logés indifféremment dans l'une quelconque des rainures longitudinales, si bien qu'un opérateur réalisant un circuit électrique peut réaliser lui-même le codage des connecteurs électriques, sans avoir à gérer l'approvisionnement de connecteurs codés.

En outre, les connecteurs selon l'invention sont standardisés, puisqu'ils ne comportent que des rainures longitudinales, agencées de manière identique. Ainsi, le fabriquant ne nécessite plus que de concevoir un seul type de connecteur, comprenant ces rainures longitudinales, et les éléments détrompeurs permettant de réaliser le codage.

Un connecteur électrique selon l'invention peut comporter en outre l'une ou plusieurs des caractéristiques suivantes, prises seules ou selon toutes combinaisons techniquement envisageables.
- L'élément détrompeur est logé de manière amovible dans la rainure.
- La partie de fixation de chaque élément détrompeur comporte deux branches latérales, définissant ladite dimension latérale, écartées l'une de l'autre, déformables élastiquement l'une vers l'autre.
- Les branches latérales de la partie de fixation sont jointes à chacune de leurs extrémités dans une direction longitudinale de l'élément détrompeur.
- La partie formant rail et la partie de coincement de chaque rainure sont alignées dans la direction de l'axe longitudinal.
- Chaque élément détrompeur comporte une partie en saillie, faisant saillie radialement par rapport à la paroi de réception lorsque cet élément détrompeur est inséré dans l'une des rainures.

L'invention concerne également un ensemble, formant notamment une prise électrique, comportant un connecteur tel que défini précédemment et un organe complémentaire, ledit organe complémentaire comprenant une paroi de contact complémentaire de la paroi de réception du connecteur, ladite paroi de contact comprenant des formes complémentaires destinées à coopérer avec au moins l'une des rainures et/ou avec au moins l'un des éléments détrompeurs.

Un ensemble selon l'invention peut comporter en outre l'une ou plusieurs des caractéristiques suivantes, prises seules ou en combinaison.
- Lesdites formes complémentaires comportent au moins une rainure de réception de la partie en saillie d'un élément détrompeur.
- Les formes complémentaires comportent des rainures, destinées à coopérer avec des éléments détrompeurs du connecteur, et/ou des éléments détrompeurs destinés à coopérer avec des rainures du connecteur.

L'invention sera mieux comprise à la lecture de la description qui va suivre, donnée uniquement à titre d'exemple et faite en se référant aux figures annexées, parmi lesquelles :
- la figure 1 est une vue en perspective d'un connecteur électrique selon un exemple de mode de réalisation de l'invention ;
- la figure 2 est une vue en perspective d'un élément détrompeur équipant le connecteur électrique de la figure 1.

On a représenté, sur la figure 1, un connecteur électrique 10, notamment pour une prise électrique. Plus particulièrement, dans l'exemple représenté, le connecteur électrique 10 est une embase de prise électrique.

Seule une partie isolante du connecteur électrique 10 est représentée, la partie de connexion électrique proprement dite pouvant être de tout type envisageable.

Le connecteur électrique 10 présente une paroi cylindrique 12 de réception d'un organe électrique complémentaire (non représenté). En particulier, lorsque le connecteur électrique 10 est une embase de prise électrique, l'organe électrique complémentaire est une fiche de prise électrique. En variante, dans le cas où le connecteur électrique est une fiche, l'organe électrique complémentaire est alors une embase de prise électrique.

Dans l'exemple représenté, où le connecteur 10 est une embase de prise électrique, ladite paroi cylindrique 12 est une paroi intérieure, délimitant un espace de réception pour la fiche de prise. En variante, dans le cas où le connecteur 10 est une prise, la paroi cylindrique 12 est une paroi extérieure.

Dans tous les cas, la paroi cylindrique 12 s'étend le long d'un axe longitudinal X, définissant une direction d'enfichage du connecteur électrique 10 avec l'organe électrique complémentaire.

La paroi de réception 12 est munie d'au moins deux rainures longitudinales 14, par exemple trois rainures longitudinales, chaque rainure longitudinale 14 s'étendant parallèlement audit axe longitudinal X.

Avantageusement, la distance circonférentielle entre deux rainures longitudinales 14 circonférentiellement adjacentes n'est pas constante. Ainsi, dans l'exemple représenté, les trois rainures 14 sont disposées dans une seule moitié circonférentielle de la paroi cylindrique, l'autre moitié étant dépourvue de rainure. Ainsi, quel que soit le codage choisi, comme cela sera décrit ultérieurement, l'orientation angulaire du connecteur électrique 10 par rapport à l'organe électrique complémentaire est prédéfinie par la position des rainures 14.

Le connecteur 10 comporte par ailleurs au moins un élément détrompeur 16, par exemple deux éléments détrompeurs 16, permettant de réaliser le codage de ce connecteur.

Chaque élément détrompeur 16 est propre à être inséré, de préférence de manière amovible, dans l'une quelconque des rainures longitudinales 14. Ainsi, toutes les rainures longitudinales 14 sont sensiblement identiques, de forme et de dimensions complémentaires de celles des éléments détrompeurs 16. De même, tous les éléments détrompeurs 16 sont sensiblement identiques.

Plus particulièrement, chaque rainure 14 comporte par exemple une partie formant rail 14A, permettant notamment de guider un élément détrompeur 16 lorsqu'il est inséré dans cette rainure 14. La partie formant rail 14A présente une surface de fond 15 et deux premières surfaces latérales 17 convergeant l'une vers l'autre depuis la surface de fond 15 jusqu'à des extrémités libres respectives. Ainsi, ces premières surfaces longitudinales 17 sont tournées vers la surface de fond 15, si bien que l'élément détrompeur 16 peut être maintenu dans la rainure 14 radialement entre la surface de fond 15 et les premières surfaces latérales 17.

Chaque rainure 14 comporte par ailleurs une partie de coincement 14B, comprenant également une surface de fond, par exemple prolongeant la surface de fond 15 de la partie formant rail 14A, et deux secondes surfaces latérales 19 sensiblement parallèles entre elles. Ces secondes surfaces latérales 19 sont par exemple chacune agencée dans le prolongement, dans la direction de l'axe longitudinal X, de l'extrémité libre de l'une respective des premières surfaces latérales 17.

On notera que la partie formant rail 14A et la partie de coincement 14B de chacune rainure 14 sont alignées dans la direction de l'axe longitudinal X, de sorte que l'élément détrompeur 16 inséré dans la rainure 14 passe par la partie formant rail 14A avant de parvenir à la partie de coincement 14B.

Les premières surfaces latérales 17 étant inclinées, alors que les secondes surfaces latérales 19 sont parallèles entre elles, un épaulement 21 est défini entre chaque première surface latérale 17 et seconde surface latérale 19 correspondante.

Par ailleurs, chaque élément détrompeur 16 présente une forme adaptée pour coopérer avec de telles rainures longitudinales 14. Un élément détrompeur 16 a été représenté sur la figure 2.

Chaque élément détrompeur 16 comporte une partie de liaison 16A, comprenant une surface arrière 18 et deux surfaces latérales 20 convergeant l'une vers l'autre depuis la surface arrière 18 jusqu'à une surface avant 22. Cette partie de liaison 16A présente une forme et des dimensions complémentaires à celles de la partie formant rail 14A de chaque rainure 14, de sorte que cette partie de liaison 16A peut être maintenue radialement entre la surface de fond et les premières surfaces latérales de la partie formant rail 14A lorsque cette partie de liaison 16A est insérée dans cette partie formant rail 14A. Plus particulièrement, la surface arrière 18 est maintenue contre ladite surface de fond 15, et les surfaces latérales 20 contre les premières surfaces latérales 17.

Par ailleurs, chaque élément détrompeur 16 comporte une partie de fixation 16B, présentant une dimension latérale légèrement supérieure à la distance entre les secondes surfaces latérales 19 de la partie de coincement 14B de chaque rainure 14. Ainsi, lorsque cette partie de fixation 16B est insérée dans la partie de coincement 14B de l'une des rainures 14, elle y est maintenue par coincement entre ces secondes parois latérales 19.

Avantageusement, la partie de fixation 16B comporte deux branches latérales 24, définissant ladite dimension latérale de cette partie de fixation 16B, ces branches latérales 24 étant écartées l'une de l'autre, et déformables élastiquement l'une vers l'autre. Ainsi, lorsque la partie de fixation 16B est insérée dans une partie de coincement 14B, les branches 24 sont comprimées l'une vers l'autre par les secondes parois latérales 19, si bien que le coincement est réalisé par un effort élastique exercé par ces branches latérales 24 sur les parois latérales 19.

Il est à noter que les éléments détrompeurs 16 étant simplement fixés par coincement élastique, il est aisé de les insérer ou des les retirer des rainures 14, et cela sans nécessiter d'outil particulier. Ainsi, une prise électrique selon l'invention peut être mise en oeuvre ou démontée très rapidement grâce à cette facilité de montage, le codage étant réalisable et modifiable à volonté par l'opérateur.

Les branches latérales 24 sont par exemple jointes à chacune de leurs extrémités dans une direction longitudinale de l'élément détrompeur 16. En particulier, elles sont jointes à l'extrémité de l'élément détrompeur 16 par une partie profilée 26, présentant des parois convergentes vers cette extrémité pour faciliter l'insertion de l'élément détrompeur 16 dans une rainure 14.

La partie de liaison 16A de chaque élément détrompeur 16 présente de préférence une même longueur, dans la direction de l'axe longitudinal X, que la partie formant rail 14A de chaque rainure 14. Ainsi, cette partie de liaison 16A est entièrement contenue dans la partie formant rail 14A lorsque la partie de fixation 16B du même élément détrompeur 16 coopère avec la partie de coincement 14B de la même rainure 14.

On notera que les épaulements 21 définis entre les premières 17 et secondes 19 surfaces latérales forment des butées limitant le déplacement de la partie de liaison 16A dans la rainure 14.

De préférence, chaque élément détrompeur 16 comporte en outre une partie 16C en saillie, par exemple en saillie depuis sa surface avant 22. Ainsi, cette partie en saillie 16C fait saillie radialement par rapport à la paroi de réception 12 lorsque l'élément détrompeur 16 est inséré dans l'une des rainures 14. Cette partie en saillie 16C est destinée à former une clavette coopérant avec une forme complémentaire ménagée sur l'organe complémentaire.

Plus particulièrement, l'organe complémentaire comprend une paroi de contact cylindrique, de forme complémentaire de celle de la paroi de réception 12, de manière à permettre l'enfichage de cet organe complémentaire avec le connecteur électrique 10. C'est cette paroi de contact qui comprend des formes complémentaires destinées à coopérer avec au moins l'une des rainures et/ou au moins l'un des éléments détrompeurs 16.

Par exemple, ces formes complémentaires comprennent au moins une rainure de réception de la partie en saillie 16C d'un élément détrompeur 16. Cette rainure doit alors se trouver en regard de l'élément détrompeur 16 dans la direction d'enfichage pour permettre cet enfichage.

En variante, ou de manière complémentaire, l'organe complémentaire peut également comprendre des parties de détrompage en saillie, destinés à coopérer avec des rainures 14 du connecteur.

Ainsi, dans un mode de réalisation préférentiel, chacun parmi le connecteur électrique 10 et l'organe complémentaire est muni, respectivement sur sa paroi de réception 12 et sa paroi de contact, de rainures longitudinales 14 propres à recevoir des éléments détrompeurs 16.

L'opérateur réalisant un circuit électrique peut alors insérer des éléments détrompeurs 16 dans certaines rainures 14 du connecteur électrique 10 et dans certaines rainures de l'organe complémentaire, de sorte que les éléments détrompeurs 16 du connecteur électrique 10 et se trouvent en regard de rainures libres de l'organe complémentaire, et vice versa. En d'autres termes, l'opérateur réalise lui-même le codage de la prise électrique.

Pour des raisons de simplification, on n'a représenté que trois rainures 14 sur la figure 1. On comprendra aisément qu'il est possible de ménager un plus grand nombre de rainures sur la paroi de réception 12.

Dans cet exemple à trois rainures 14, l'opérateur peut insérer un élément détrompeur 16 dans l'une quelconque des rainures, dans deux rainures quelconques, dans les trois rainures, ou dans aucune des rainures. En d'autres termes, il est possible de former huit combinaisons de codage pour ce connecteur électrique 10.

De manière optionnelle, deux connecteurs électriques différents peuvent être munis d'éléments détrompeurs 16 de couleurs différentes, permettant de simplifier l'identification des connecteurs grâce aux couleurs des éléments détrompeurs 16. En d'autres termes, on forme ainsi une aide visuelle pour les opérations de câblage.

On notera que l'invention n'est pas limitée au mode de réalisation précédemment décrit, mais pourrait présenter diverses variantes sans sortir du cadre des revendications.

## Revendications

1. Connecteur (10), notamment de prise électrique, présentant une paroi cylindrique (12) de réception d'un organe complémentaire, s'étendant le long d'un axe longitudinal (X), dans lequel :
- ladite paroi de réception (12) est munie d'au moins deux rainures longitudinales (14) s'étendant parallèlement à l'axe longitudinal (X),
- le connecteur (10) comporte au moins un élément détrompeur (16), logé dans l'une des rainures longitudinales (14),
- chaque rainure (14) comporte une partie formant rail (14A), présentant une surface de fond (15) et deux premières surfaces latérales (17) convergeant l'une vers l'autre depuis la surface de fond (15) vers une extrémité libre,
- chaque élément détrompeur (16) comporte une partie de liaison (16A), chaque partie de liaison (16A) comprenant une surface arrière (18) et deux surfaces latérales (20) convergeant l'une vers l'autre depuis la surface arrière (18), ladite partie de liaison (16A) présentant une forme et des dimensions complémentaires de celles de la partie formant rail (14A) de la rainure (14), de sorte que la partie de liaison (16A) est propre à être maintenue radialement entre la surface de fond (15) et les surfaces latérales (17) de la partie formant rail (14A) lorsque cette partie de liaison (16A) est insérée dans cette partie formant rail (14A),
**caractérisé en ce que** :
- chaque rainure (14) comporte une partie (14B) de coincement longitudinal, comprenant deux secondes surfaces latérales (19) sensiblement parallèles entre elles,
- chaque élément détrompeur (16) comporte une partie de fixation (16B), présentant une dimension latérale supérieure à une distance entre les deux secondes surfaces latérales (19).

2. Connecteur (10) selon la revendication 1, dans lequel l'élément détrompeur (16) est logé de manière amovible dans la rainure (14).

3. Connecteur (10) selon la revendication 1 ou 2, dans lequel la partie formant rail (14A) et la partie de coincement (14B) de chaque rainure (14) sont alignées dans la direction de l'axe longitudinal (X).

4. Connecteur (10) selon l'une quelconque des revendications précédentes, dans lequel la partie de fixation (16B) de chaque élément détrompeur (16) comporte deux branches latérales (24), définissant ladite dimension latérale, écartées l'une de l'autre, déformables élastiquement l'une vers l'autre.

5. Connecteur (10) selon la revendication 4, dans lequel les branches latérales (24) de la partie de fixation (16B) sont jointes à chacune de leurs extrémités dans une direction longitudinale de l'élément détrompeur (16).

6. Connecteur (10) selon l'une quelconque des revendications précédentes, dans lequel chaque élément détrompeur (16) comporte une partie en saillie (16C), faisant saillie radialement par rapport à la paroi de réception (12) lorsque cet élément détrompeur (16) est inséré dans l'une des rainures (14).

7. Ensemble d'un connecteur (10) selon l'une quelconque des revendications précédentes, et d'un organe complémentaire, ledit organe complémentaire comprenant une paroi de contact complémentaire de la paroi de réception (12) du connecteur (10), ladite paroi de contact comprenant des formes complémentaires destinées à coopérer avec au moins l'une des rainures (14) et/ou avec au moins l'un des éléments détrompeurs (16).

8. Ensemble selon la revendication 7, comprenant un connecteur (10) selon la revendication 6, dans lequel lesdites formes complémentaires comportent au moins une rainure de réception de la partie en saillie (16C) d'un élément détrompeur (16).

9. Ensemble selon la revendication 7 ou 8, dans lequel les formes complémentaires comportent des rainures, destinées à coopérer avec des éléments détrompeurs (16) du connecteur (10), et/ou des éléments détrompeurs destinés à coopérer avec des rainures (14) du connecteur (10).

## Patentansprüche

1. Verbindungsvorrichtung (10), insbesondere einer elektrischen Steckdose, die eine zylindrische Wand (12) zur Aufnahme eines komplementären Organs umfasst, die sich entlang einer Längsachse (X) erstreckt, wobei:
- die Aufnahmewand (12) mit mindestens zwei Längsnuten (14) ausgestattet ist, die sich parallel zur Längsachse (X) erstrecken,
- die Verbindungsvorrichtung (10) mindestens ein Polarisationselement (16) umfasst, das in einer der Längsnuten (14) aufgenommen ist,
- jede Nut (14) einen Teil umfasst, der eine Schiene (14A) bildet, der eine Bodenfläche (15) und zwei erste seitliche Flächen (17) aufweist, die aufeinander von der Bodenfläche (15) hin zu einem freien Ende konvergieren,
- jedes Polarisationselement (16) einen Verbindungsteil (16A) umfasst, wobei jeder Verbindungsteil (16A) eine hintere Fläche (18) und zwei seitliche Flächen (20) umfasst, die aufeinander von der hinteren Fläche (18) konvergieren, wobei der Verbindungsteil (16A) eine Form und Abmessungen aufweist, die komplementär zu denjenigen des Teils (14A), der eine Schiene bildet, der Nut (14) sind, so dass der Verbindungsteil (16A) geeignet ist, radial zwischen der Bodenfläche (15) und den seitlichen Flächen (17) des Teils, der eine Schiene (14A) bildet, gehalten zu werden, wenn dieser Verbindungsteil (16A) in diesen Teil, der eine Schiene (14A) bildet, eingeführt wird,
**dadurch gekennzeichnet, dass**:
- jede Nut (14) einen längs gerichteten Klemmteil (14B) umfasst, umfassend zwei zweite seitliche Flächen (19), die im Wesentlichen untereinander parallel sind,
- jedes Polarisationselement (16) einen Befestigungsteil (16B) umfasst, der eine seitliche Abmessung aufweist, die größer als ein Abstand zwischen den zwei zweiten seitlichen Flächen (19) ist.

2. Verbindungsvorrichtung (10) nach Anspruch 1, wobei das Polarisationselement (16) auf abnehmbare Weise in der Nut (14) aufgenommen ist.

3. Verbindungsvorrichtung (10) nach Anspruch 1 oder 2, wobei der Teil, der eine Schiene (14A) bildet, und der Klemmteil (14B) jeder Nut (14) in der Richtung der Längsachse (X) ausgefluchtet sind.

4. Verbindungsvorrichtung (10) nach einem beliebigen der vorhergehenden Ansprüche, wobei der Befestigungsteil (16B) jedes Polarisationselements (16) zwei seitliche Schenkel (24) umfasst, die die seitliche Ausdehnung definieren, die voneinander entfernt und zueinander elastisch verformbar sind.

5. Verbindungsvorrichtung (10) nach Anspruch 4, wobei die seitlichen Schenkel (24) des Befestigungsteils (16B) an jedem ihrer Enden in einer Längsrichtung des Polarisationselements (16) verbunden sind.

6. Verbindungsvorrichtung (10) nach einem beliebigen der vorhergehenden Ansprüche, wobei jedes Polarisationselement (16) einen vorspringenden Teil (16C) umfasst, der mit Bezug auf die Aufnahmewand (12) radial vorspringt, wenn dieses Polarisationselement (16) in eine der Nuten (14) eingeführt ist.

7. Einheit einer Verbindungsvorrichtung (10) nach einem beliebigen der vorhergehenden Ansprüche und eines komplementären Organs, wobei das komplementäre Organ eine komplementäre Kontaktwand der Aufnahmewand (12) der Verbindungsvorrichtung (10) umfasst, wobei die Kontaktwand komplementäre Formen umfasst, die ausgelegt sind, um mit mindestens einer der Nuten (14) und/oder mit mindestens einem der Polarisationselemente (16) zusammenzuarbeiten.

8. Einheit nach Anspruch 7, umfassend eine Verbindungsvorrichtung (10) nach Anspruch 6, wobei die komplementären Formen mindestens eine Nut zur Aufnahme des vorstehenden Teils (16C) eines Polarisationselements (16) umfassen.

9. Einheit nach Anspruch 7 oder 8, wobei die komplementären Formen Nuten umfassen, die ausgelegt sind, um mit Polarisationselementen (16) der Verbindungsvorrichtung (10) zusammenzuarbeiten, und/oder Polarisationselementen, die ausgelegt sind um mit Nuten (14) der Verbindungsvorrichtung (10) zusammenzuarbeiten.

## Claims

1. A connector (10), in particular an electric plug, having a cylindrical wall (12) for receiving a mating member, extending along a longitudinal axis (X), wherein:
- said receiving wall (12) is provided with at least two longitudinal slots (14) extending parallel to the longitudinal axis (X),
- the connector (10) includes at least one polarizing element (16), housed in one of the longitudinal slots (14),
- each slot (14) includes a rail-forming part (14A), having a bottom surface (15) and two first side surfaces (17) converging toward one another from the bottom surface (15) toward a free end,
- each polarizing element (16) includes a connecting part (16A), each connecting part (16A) comprising a rear surface (18) and two side surfaces (20) converging toward one another from the rear surface (18), said connecting part (16A) having a shape and dimensions complementary to those of the rail-forming part (14A) of the slot (14), such that the connecting part (16A) is able to be maintained radially between the bottom surface (15) and the side surfaces (17) of the rail-forming part (14A) when this connecting part (16A) is inserted into this rail-forming part (14A),
**characterized in that**:
- each slot (14) includes a longitudinal wedging part (14B), comprising two second side surfaces (19) substantially parallel to one another,
- each polarizing element (16) includes a fastening part (16B), having a lateral dimension larger than a distance between the two second side surfaces (19).

2. The connector (1) according to claim 1, wherein the polarizing element (16) is removably housed in the slot (14).

3. The connector (10) according to claim 1 or 2, wherein the rail-forming part (14A) and the wedging part (14B) of each slot (14) are aligned in the direction of the longitudinal axis (X).

4. The connector (10) according to any one of the preceding claims, wherein the fastening part (16B) of each polarizing element (16) includes two side branches (24), defining said lateral dimension, separated from one another, elastically deformable toward one another.

5. The connector (10) according to claim 4, wherein the side branches (24) of the fastening part (16B) are joined at each of their ends in a longitudinal direction of the polarizing element (16).

6. The connector (10) according to any one of the preceding claims, wherein each polarizing element (16) includes a protruding part (16C), protruding radially relative to the receiving wall (12) when this polarizing element (16) is inserted into one of the slots (14).

7. An assembly of a connector (10) according to any one of the preceding claims and a mating member, said mating member comprising a contact wall complementary to the receiving wall (12) of the connector (10), said contact wall comprising complementary shapes intended to cooperate with at least one of the slots (14) and/or with at least one of the polarizing elements (16).

8. The assembly according to claim 7, comprising a connector (10) according to claim 6, wherein said complementary shapes include at least one receiving slot of the protruding part (16C) of a polarizing element (16).

9. The assembly according to claim 7 or 8, wherein the complementary shapes include slots, intended to cooperate with polarizing elements (16) of the connector (10), and/or polarizing elements intended to cooperate with slots (14) of the connector (10).
